# FASCICULE DE BREVET EUROPEEN

(11) **EP 0 013 300 B1**
(45) Date de publication et mention de la délivrance du brevet: **05.05.1982**
(21) Numéro de dépôt: 79104063.7
(22) Date de dépôt: 19.10.1979
(51) Int. Cl.: B41J 1/30

(54) **Elément d'impression à roue porte-caractères en cartouche**
Druckelement mit in einer Kassette angeordneter Typenscheibe
Printing element with type-carrying wheel contained in a cartridge

(30) Priorité: 11.12.1978 US 968320
(43) Date de publication de la demande: 23.07.1980
(73) Titulaire: International Business Machines Corporation, Armonk, N.Y. 10504 (US)
(72) Inventeur: Habich, Adolph Broaddus, Austin, TX 78759 (US); Hunt, Ronald Eugene, Austin, TX 78759 (US)
(74) Mandataire: Siccardi, Louis

## Description

### Domaine Technique

La présente invention concerne de façon générale les éléments d'impression et plus particulièrement elle concerne un élément constitué par une roue d'impression à languettes porte-caractères radiales contenue dans une cartouche, que ce soit pendant le stockage ou en utilisation dans une imprimante.

Etat de la Technique Antérieure Dans la demande de brevet français No. 78 03694 publiée le 8 septembre 1978 sous le No. 2 380 139 on décrit un élément d'impression pour imprimante constitué par une cartouche et une roue d'impression, du type à languettes porte-caractères radiales, logée dans cette cartouche.

La cartouche décrite dans ce brevet de l'art antérieur comporte une lame flexible qui est en contact avec une partie centrale surélevée du moyeu central de la roue d'impression. La cartouche présente une découpe ménagée dans la partie supérieure de sa face avant, pour le passage d'un marteau d'impression et une ouverture centrale également ménagée dans sa face avant pour recevoir le moyeu d'entraînement d'un moteur de sélection et une partie du moyeu central. Des moyens de localisation et d'entraînement sont associés à la fois au moyeu central de la roue d'impression et au moyeu d'entraînement et la roue d'impression s'éloigne de la face avant de la cartouche pendant l'impression.

Les brevets des E.U.A. Nos. 3 793 951, 3 805 698 présentent des éléments d'impression à chaîne ou à courroie contenue dans une cartouche, les brevets des E.U.A. Nos. 3 860 248 et 3 730 602 et le modèle des E.U.A. No. 229 427 présentent une cartouche pour un disque d'enregistrement magnétique du type présenté dans le brevet des E.U.A. No. 3 797 035, lequel disque peut être logé dans cette cartouche avant et après enregistrement. Le brevet des E.U.A. No. 4074798 présente une roue d'impression du type à languettes porte-caractères radiales comportant un moyeu central substantiel non associé à une cartouche. Il existe également des disques magnétiques qui restent logés en permanence dans une enveloppe que ce soit pendant leur stockage ou leur utilisation sur un enregis- treur/lecteur.

Le brevet des E.U.A. No. 4 124 312 décrit un élément d'impression amovible, pour imprimante à marteau de frappe, comprenant une roue à languettes porte-caractères radiales et une cartouche enfermant celle-ci en permanence et presque complètement, ladite roue étant mobile axialement dans la cartouche et repoussée élastiquement par un ressort contre l'une des faces de la cartouche. Cette face de la cartouche comporte une ouverture tronconique dans laquelle vient se loger le moyeu de forme correspondante de la roue. Lors des opérations d'impression, la roue est éloignée de la paroi de la cartouche par la poussée d'un arbre d'entraînement qui assure la rotation de la roue.

Aucun des éléments d'impression décrits dans les documents précités ne comporte de moyens pour assurer le blocage positif de la roue d'impression par rapport à la cartouche dans une position angulaire prédéterminée invariable autour de son axe lorsque l'impression n'a pas lieu. En effet, bien que la poussée du ressort, dans le dispositif du brevet des E.U.A. No. 4 124 312, engendre des forces de friction entre le moyeu et l'ouverture dans laquelle ce dernier est logé en périodes de non utilisation de l'élément d'impression, ces forces ne sauraient être considérées comme suffisantes pour assurer un verrouillage positif de la roue est surtout pour assurer un verrouillage positif de la roue dans une position angulaire invariable prédéterminée autour de son axe de rotation.

L'utilité d'un tel verrouillage apparaîtra immédiatement à l'homme de métier, car en définissant une position connue invariable de la roue par rapport à la cartouche et donc par rapport à l'imprimante, il élimine le besoin d'avoir à remettre à zéro, à chaque introduction de l'élément d'impression dans l'imprimante, les divers mécanismes et circuits de cette dernière associés à la sélection des caractères.

### Exposé de l'Invention

L'invention a pour objet un élément d'impression amovible pour imprimante à marteau de frappe, du type décrit dans le brevet des E.U.A. No. 4 124 312, à savoir, constitué par une roue à languettes porte-caractères radiales et une cartouche enfermant presque complètement la roue. Cette dernière est axialement mobile dans la cartouche et elle est repoussée par un ressort vers l'une des faces de la cartouche. L'élément d'impression selon l'invention est caractérisé en ce que ladite face de la cartouche comporte une ouverture d'orientation de forme asymétrique et la face de la roue qui lui est adjacente comporte un élément d'orientation en relief de forme complémentaire à celle de ladite ouverture d'orientation et situé en regard de cette dernière; ledit élément d'orientation en relief étant destiné à s'emboîter dans ladite ouverture d'orientation sous la poussée dudit ressort et bloquer ainsi la roue à l'intérieur de la cartouche dans une position angulaire invariable prédéterminée autour de son axe, lorsque l'élément d'impression n'est pas utilisé pour l'impression, ledit élément d'orientation en relief se dégageant de ladite ouverture d'orientation lorsque la roue est écartée de ladite face de la cartouche pour l'impression.

Comme cela a déjà été dit ci-dessus, le verrouillage de la roue dans une position angulaire autour de son axe de rotation, élimine le besoin d'avoir à remettre à zéro, à chaque introduction de l'élément d'impression dans l'imprimante, les divers mécanismes de circuits associés à la sélection des caractères. Une telle remise à zéro serait nécessaire si la roue n'était pas verrouillée angulairement autour de son axe dans une position invariable, comme c'est le cas pour la roue du brevet des E.U.A. No. 4 124 312.

Brève Description des Figures des Dessins
La figure 1 est une vue en perspective de l'élément d'impression selon l'invention, dans laquelle la roue d'impression est représentée sortie de la cartouche. Est également représenté dans cette figure, le moyeu d'entraînement du moteur de sélection que entraîne la roue d'impression en rotation.
La figure 2 est une vue en perspective de l'arrière de la roue d'impression de la figure 1.
La figure 3 est une vue en perspective de l'arrière de la cartouche de la figure 1.
La figure 4 est une vue de côté du moyeu d'entraînement de la figure 1.
La figure 5 est une vue de face du moyeu d'entraînement de la figure 1.
La figure 6 est une vue en coupe, prise verticalement, de l'élément d'impression des figures 1 et 2.

### Description d'un Mode de Réalisation de l'Invention

Pour une description détaillée de la présente invention, on' se reportera tout d'abord à la figure 1. Dans cette figure, la cartouche est référencée 1, la roue d'impression 2 et le moyeu d'entraînement du moteur de sélection 3. La cartouche 1 et la roue d'impression 2 forment l'élément d'impression de la présente invention. Pendant les opérations d'impression, la roue 2 est logée et entraînée en rotation dans la cartouche 1 par le moyeu 3, lequel fait partie d'une imprimante.

Avant de poursuivre la description de chacun des éléments 1 à 3, on précisera quelques points fondamentaux. Tout d'abord, dans une imprimante à roue d'impression, le montage de la roue d'impression sur le moyeu d'entraînement du moteur de sélection requiert de nombreuses manipulations de la part de l'opérateur. De plus, le système de montage est souvent compliqué. Par exemple, dans une réalisation courante, un bouton est prévu au centre du côté impression de la roue d'impression pour permettre la saisie de celui-ci par l'opérateur. On a ménagé une ouverture dans le côté opposé de l'élément d'impression pour recevoir l'arbre ou moyeu d'entraînement du moteur de sélection. Le processus consiste pour l'opérateur à saisir l'élément d'impression par son bouton, à l'orienter angulairement, puis à le monter à force sur l'arbre d'entraînement. Le montage en force de l'arbre d'entraînement dans l'ouverture de l'élément d'impression est nécessaire car il ne doit pas y avoir de jeu entre ces deux éléments. Avant ce montage, le moteur doit cependant être retiré ou basculé pour laisser un espace libre suffisant dans la région du dispositif d'impression, permettant à l'opérateur de changer ou d'installer l'élément d'impression. Même dans ce cas, l'espace libéré n'est pas important et l'opération peut se révéler très salissante. Même après que ces opérations de démontage et de remontage aient été effectuées, la simple manipulation de l'élément d'impression qui a été retiré de la machine, peut être très salissante.

L'élément d'impression de la présente invention apporte une aide substantielle à la résolution des problèmes indiqués ci-dessus. Compte non tenu du problème propre au retrait du moteur, l'espace à libérer pour l'introduction de la cartouche n'est plus un facteur critique car la cartouche est conçue pour être introduite verticalement dans une imprimante. En outre, étant donné que la roue d'impression est pratiquement entièrement contenue dans la cartouche, le changement de cartouche ne constitue plus une opération salissante.

On se reportera de nouveau à la figure 1 et plus particulièrement à la cartouche 1 formée principalement d'un boîtier avant 4 et d'une face arrière 5. Le boîtier 4 présente une face avant 6 dans laquelle sont ménagées une ouverture de positionnement 7 et une découpe 8 pour le passage d'un marteau de frappe. La face avant 6 est disposée en regard d'un dispositif d'impression qui comprend un moteur de sélection et un marteau de frappe portés par un chariot d'imprimante. La découpe 8 permet le passage du marteau de frappe qui est utilisé d'une manière bien connue pour assurer l'impression. L'ouverture de positionnement 7 a quelque peu la forme d'une tête de flèche et est ménagée approximativement au centre de la face 6. L'ouverture 7 coopère avec l'élément d'impression 2 pour assurer et maintenir un positionnement approprié de l'élément d'impression 2 lorsque la cartouche n'est pas en utilisation, comme on le décrira plus tard. On trouve solidaires de la face avant 6, des côtés 9 et 10 qui présentent des enfoncements 11 et 12 facilitant la saisie de la cartouche 1 par l'opérateur. La partie inférieure de la face avant 6 présente des coins coupés 13 et 14 et une arête 15. Le boîtier 4 ne comporte pas de parois latérales le long des coins coupés 13 et 14 et de l'arête 15. Ainsi, lorsque le boîtier 4 et la face arrière 5 sont assemblés, la cartouche 1 présente un fond ouvert utilisé pour l'introduction et le retrait de l'élément d'impression 2.

Les coins coupés 13 et 14 et les coins coupés correspondants de la face arrière 5 ont deux fonctions. Tout d'abord ces coins coupés réduisent le poids de la cartouche qui est porté par le chariot de l'imprimante pendant les opérations d'impression. Ensuite, ils assurent le guidage de la cartouche dans son logement dans le chariot lorsque ladite cartouche est introduite dans la machine.

La partie supérieure du boîtier avant 4 présente deux sections en rampe 16 et 17 partant des enfoncements 11 et 12 et convergeant vers la partie centrale surélevée du boîtier 4 dans laquelle est ménagée la découpe 8 qui présente des côtés latéraux 18 et 19 et un côté inférieur 20. Les dimensions de la découpe 8 .sont telles qu'elles permettent le passage d'un marteau de frappe pendant l'impression, mais empêchent pratiquement tout contact manuel de l'élément d'impression 2 par l'opérateur. Les sections en rampe 16 et 17 protègent la partie supérieure de l'élément d'impression 2 lorsque celui-ci est logé la cartouche et assurent la meilleure vision possible de la ligne d'écriture.

Le boîtier 4 porte le guide ruban 21 qui peut être réalisé à partir d'une tige métallique convenablement conformée. En passant momentanément à la figure 3, on voit que le corps du boîter 4 présente des supports 22 et 23 dans lesquels sont fixées les extrémités du guide ruban 21. Le guide ruban 21 assure le guidage du ruban d'impression lors des passages de ce dernier vers sa position haute ou basse par rapport à la découpe 8 pendant les opérations d'impression.

Un écran guide-papier 24 est solidaire de la partie supérieure de la face arrière 5. Une fenêtre d'impression 25 est centrée horizontalement dans le guide-papier 24 et alignée avec la découpe 8. La fenêtre 25 doit être disposée de façon à pouvoir être alignée avec la platine de l'imprimante et doit présenter une largeur suffisante pour, lors de l'exécution d'opérations d'impression à la volée, permettre le rebond d'une languette porte-caractères d'impression sans que celle-ci n'entre en contact avec un côté de la fenêtre 25. Tout en satisfaisant ces exigences, la fenêtre 25 doit être de dimensions suffisamment réduites pour limiter l'accès de l'opérateur à l'élément d'impression 2. De plus, la face avant 6 et la face arrière 5 sont suffisamment rapprochées pour limiter l'accès de l'opérateur à l'élément d'impression 2 par le haut ou par le fond de la cartouche 1. Donc, lorsque l'élément d'impression 2 est logé dans la cartouche 1, la seule partie dudit élément d'impression pouvant être touchée par l'opérateur pendant la manipulation normale de la cartouche est la partie accessible au travers de l'ouverture 7.

On se reportera encore à la figure 1 et on considérera plus particulièrement l'élément d'impression 2 qui, comme indiqué ci-dessus, est destiné à être logé et entraîné en rotation dans la cartouche 1 pendant les opérations d'impression. Lorsqu'il est entraîné en rotation, l'élément d'impression 2 est placé à michemin entre les faces avant 6 et arrière 5 de la cartouche 1. L'élément d'impression 2 se compose d'un moyeu central 26 auquel sont rattachées des languettes radiales ou pétales 27 qui portent à leurs extrémités extérieures des caractères d'impression 28 utilisés pour l'impression d'une manière bien connue. Les caractères 28 des languettes 27 sont disposés sur le côté impression de l'élément 2. Le côté opposé est le côté impact. Du côté impact, la structure des languettes 27 est telle qu'elle permet la frappe de celles-ci par un marteau de frappe. En se reportant aux figures 2 et 6, on voit que le moyeu central 26 est en forme de coupelle circulaire présentant un rebord périphérique 55 auquel sont rattachées les languettes 27. Le moyeu 26 comporte, sur sa face convexe, un élément en relief 29 assurant le positionnement (ou orientation) correct de l'élément 2. Cet élément en relief 29 est donc du côté impact de l'élément 2, entoure son axe de rotation et sa périphérie est en forme de tête de flèche et correspond à la forme de l'ouverture 7 de la cartouche 1. En d'autres termes, l'élément en relief 29 peut s'emboiter dans l'ouverture 7. Les formes asymétriques de l'élément en relief 29 et de l'ouverture 7 assurent l'installation de l'élément 2 dans la cartouche 1 dans la position angulaire appropriée.

Un enfoncement circulaire 30 est ménagé dans l'élément en relief 29. L'axe de rotation de l'élément 2 passe par le centre de cet enfoncement dont le fond est constitué par le moyeu 26. Cet enfoncement 30 présente également Une extension radiale 43. Au centre de l'enfoncement 30, on trouve une couronne 31 à cuvette intérieure 32 présentant un fond 33. La cuvette 32 est centrée sur l'axe de rotation de l'élément 2 (voir figure 6) et est plus profonde que l'enfoncement 30. La cuvette 32 est destinée à recevoir l'arbre entraînement d'un moteur de sélection qui passe au travers du moyeu 3 pour centrer et éviter le voilage de l'élément 2 d'une manière qui sera décrite en détail ultérieurement.

On se reportera maintenant plus particulièrement au moyeu d'entraînement 3 représenté aux figures 1, 4 et 5. Le moyeu d'entraînement 3 est formé d'un cylindre 34 à collerette 35. Un passage central 36 en forme de D traverse axialement le cylindre 34 et la collerette 35. Le passage 36 reçoit l'arbre d'entraînement 37, de forme correspondante, d'un moteur de sélection. La forme du passage 36 et de l'arbre 37 permet à ce dernier d'entraîner en rotation le moyeu 3. Le moyeu 3 peut être collé sur l'arbre 37. Si l'emmanchement de l'arbre 37 dans le passage 32 est suffisamment serré et suffisamment profond, l'élément 2 est stabilisé dans une direction radiale perpendiculaire à son axe de rotation. C'est-à-dire que tout risque de voilage de l'élément 2 se trouve considérablement réduit. Etant donné que les faces avant 6 et arrière 5 de la cartouche sont très rapprochées, tout voilage de l'élément 2 sur l'arbre 37 serait cause d'usure, de rupture et de freinage à la rotation dudit élément d'impression.

La collerette 35 porte un bras radial 39 qui porte lui-même à son extrémité extérieure un doigt d'entraînement 40 conçu pour se loger dans le trou 41 (figure 2) ménagé dans l'élément 2. Le trou 41 est ménagé dans l'extrémité de l'expension 43 de l'enfoncement 30 et traverse l'élément 2. Le doigt 40 introduit dans le trou 41, lorsque le moyeu 36 est entraîné en rotation par l'arbre 37, provoque l'entraînement en rotation de l'élément 2. Le doigt 40 et le trou 41 sont de formes correspondantes, c'est-à-dire à deux côtés droits reliés par deux parties en arc de cercle.

La largeur du trou 41 n'est que légèrement plus importante que celle du doigt 40 afin de réduire le jeu entre l'élément 2 et le moyeu 3 pendant l'entraînement en rotation de l'élément 2 par le moyeu 3. Toutefois, afin de compenser les variation de tolérances, la hauteur du trou 41 excède quelque peu celle du doigt 40. Les côtés plats de ces deux éléments constituent des surfaces de contact d'entraînement suffisantes permettant de réduire l'usure et l'indentation. La rigidité du bras 39 est accrue par le nervure 42. L'extension 43 de l'enfoncement 30 est suffisamment large pour recevoir, sans frottement, la nervure 42.

Le diamètre extérieur de la collerette 35 est plus grand que le diamètre intérieur 44 de l'enfoncement 30. Ainsi, la surface 45 de la collerette 35 porte contre la surface de l'élément en relief 29 pour assurer l'alignement radial et la stabilisation de l'élément 2 afin d'en réduire encore les risques de voilage. Un bon contact entre la surface 45 et la surface correspondante de l'élément en relief 29 est facilité par le ressort 48 qui applique l'élément 2 contre le moyeu 3. La fonction du ressort 48 sera décrite plus en détail par la suite. Dès maintenant, il est important de noter qu'il ne faut pas que le moyeu 3 soit emmanché plus avant sur l'arbre 37 depuis l'extrémité 38 de celui-ci, et ce, afin d'éviter que ladite extrémité 38 soit en contact avec le fond de la cuvette 32 de l'élément 2. S'il n'en était ainsi, le contact intégral de la surface 45 et de la surface correspondante de l'élément en relief 29 ne pourrait avoir lieu. De plus, bien que le diamètre extérieur de la collerette 35 soit plus grand que le diamètre intérieur 44 de l'enfoncement 30, la collerette 35 est encore suffisamment petite pour que le moyeu 3 puisse passer librement au travers de l'ouverture 7 de la cartouche 1 lorsqu'il est correctement positionné par rapport à l'élément d'impression 2.

La forme de l'enfoncement 30 a pour effet de réduire le poids de l'élément 2. D'une mainère similaire, la partie intérieure de la collerette 35 est évidée pour en réduire le poids. Toute réduction de poids entraîne un temps de réponse amélioré en ce qui concerne la mise en route et l'arrêt de la rotation de l'élément 2.

On se reportera maintenant aux figures 2 et 6. La figure 2 présente la face arrière ou face impression 56 de l'élément d'impression 2. La face arrière 56 porte un têton 46 disposé au centre de l'enfoncement 47 du moyeu 26. Le têton 46 s'étend légèrement au delà du plan des languettes 27 et est conçu pour fonctionner en association avec le ressort 48 disposé dans la cartouche 1 (figures 1 et 3). Le têton 46 est composé d'une partie cylindrique se terminant par une section sphérique 50. La section sphérique 50 fait fonction de portée pour l'élément 2 contre la lame flexible ou ressort 48 pendant la rotation de l'élément 2. Lorsque l'élément 2 est dans la cartouche 1 et que l'ensemble n'est pas utilisé pour une opération d'impression, le ressort 48 porte contre la section sphérique 50 et maintient l'élément 2 en condition verrouillée dans la cartouche 1.

Avant d'aller plus avant dans la description des rapports existant entre l'élément d'impression 2 et le ressort 48, plusieurs détails particuliers concernant le ressort 48 et la cartouche 1 seront expliqués. Tout d'abord, en se reportant à la figure 3, on voit que le ressort 48 est une lame flexible à partie centrale incurvée 51 orientée vers l'ouverture 7 et en regard de celle-ci. Cette partie incurvée 51 porte contre la surface intérieure de la face avant 6 de la cartouche. La face arrière 5 présente un enfoncement rectangulaire 52 qui reçoit et maintient le ressort 48 dans une position désirée par rapport à l'ouverture 7. C'est-à-dire que le ressort 48 demeurera en place et orienté correctement à la fois lorsqu'il est incurvé comme montré dans les figures et lorsqu'il est chargé et déformé par l'élément d'impression contenu dans la cartouche 1 entre le ressort 48 et la face avant 6. Les extrémités 57 et 58 du ressort 48 sont logées dans l'enfoncement 52 et s'appuient sur la surface intérieure de la face arrière 5. L'enfoncement 52 est suffisamment long pour recevoir le ressort 48 lorsque celui-ci est chargé et déformé par l'élément d'impression et le ressort 48 est suffisamment long pour assurer une rampe graduelle. Les extrémités 57 et 58 sont retenues dans l'enfoncement 52 par le contact entre la face avant 6 de la cartouche et la partie incurvée 51 du ressort 48. Ainsi, l'orientation et la longeur du ressort 48 et l'étendue de la partie incurvée 51 sont telles que le ressort 48 fait fonction de rampe pour l'extrémité sphérique 50 du têton 46 de l'élément 2, afin de guider l'élément en relief 29 vers l'ouverture 7 pendant l'introduction de l'élément 2 dans la cartouche 1.

Lorsque l'élément 2 est introduit dans la cartouche par le fond de celle-ci, la force exercée par le ressort 40 doit être surpassée. Pendant l'introduction de l'élément 2 dans la cartouche 1, l'extrémité sphérique 50 du têton 46 se déplace sur la partie incurvée 51. L'extrémité 57 du ressort 48 étant logée dans l'enfoncement 52, il n'y aura pas d'accrochage entre la partie 50 et l'extrémité 57. Lorsque l'élément en relief 29 et l'ouverture 7 sont alignés, le ressort 48 pousse et guide l'élément 29 dans l'ouverture 7. Lorsque l'élément 29 s'engage dans l'ouverture 7, cela provoque le verrouillage de l'élément 2. dans l'orientation ou position angulaire désirée dans la cartouche 1. A cet instant, l'ensemble d'impression formé de l'élément 2 et de la cartouche 1 est prêt à être utilisé sur une imprimante ou stocké.

En considérant à nouveau la relation existant entre le ressort 48 et l'élément 2, on notera que la largeur du ressort 48 est d'une grande importance pour l'introduction d'un élément d'impression dans une cartouche vide. La largeur du ressort 48 doit être suffisante pour interdire le passage d'une languette d'impression 27 au travers de l'ouverture 7 pendant l'introduction de l'élément 2 dans la cartouche 1. Si le ressort 48 est comparativement étroit par rapport à l'ouverture 7, des languettes pourrount être décalées du plan de l'ensemble des languettes Pour éliminer ce risque, le ressort 48 de la réalisation illustrée ici est plus large que l'ouverture 7. Ceci permet à toutes les languettes adjacentes à l'ouverture 7 de rester dans le même plan. L'orientation du ressort 48 par rapport aux languettes 27 est également importante. En effet, étant donné que les languettes 27 sont disposées radialement, il n'y aura pas d'accrochage entre elles et le ressort 48 si celui-ci est orienté parallèlement à la direction de l'introduction de l'élément 2 dans la cartouche.

Lorsque l'élément d'impression 2 doit être utilisé pour une opération d'impression, la cartouche 1 dans laquelle est verrouillé l'élément 2, est introduite dans le logement prévu à cet effet dans les imprimantes à roue d'impression. Puis, le moyeu d'entraînement 3 et le moteur de sélection et l'arbre qui lui sont raccordés sont amenés vers le moyeu central 26. L'arbre 37 pénètre dans la cuvette 32, le doigt 40 dans le trou 41 et la surface 45 entre en contact avec la surface de l'élément en relief 29. La poursuite du mouvement du moyeu 3 dans la même direction provoquera l'extension verticale des extrémités 57 et 58 du ressort 48 par l'extrémité sphérique 50 du têton 46 de l'élément 2. Finalement, l'élément en relief 29 sera dégagé de l'ouverture 7 et l'élément 2 sera ainsi déverrouillé pour pouvoir tourner dans la cartouche 1. Pendant la rotation de l'élément 2 pour des opérations de sélection et d'impression, le bras 39 et le doigt 40 sont disposés dans le cartouche 1 et le ressort 48 fait fonction de portée pour l'extrémité sphérique 50 du téton 46.

En se reportant à nouveau à l'élément d'impression 2 représenté dans les figures 1, 2 et 6, on notera que la structure en forme de coupelle du moyeu central 26 présente un certain nombre d'avantages. L'un de ces avantages est dû la conception de l'agencement présenté ici et consiste dans le fait que l'élément d'impression 2 pris dans son ensemble peut être relativement mince tout en résistant au voilage. En fait, l'épaisseur du moyeu central 26, hormis l'élément en relief 29 et le têton 46, peut être essentiellement égale à l'épaisseur totale de l'élément 2. Un autre avantage résidue dans le fait que l'élément en relief 29 est amené plus près de l'ouverture de positionnement 7. Ceci réduit les risques d'interférence entre le reste de l'élément d'impression 2 et la cartouche 1. En outre, en raison de la relation existant entre la partie incurvée 51 de la lame flexible 48 et le têton 46, le reste de l'élément d'impression 2 est séparé du ressort 48 pendant la rotation de l'élément 2.

Pour retirer l'élément d'impression 2 de la cartouche 1, on enfonce l'élément en relief 29 avec le pouce pour provoquer le déverrouillage de l'élément 2 et on exerce un mouvement vers le bas. Si la partie inférieure de la périphérie extérieure de l'élément 2 est relativement proche du bas 15 de la cartouche lorsque l'élément 2 est verrouillé dans celle-ci, un très faible mouvement vers le bas de l'élément est suffisant pour offrir une zone de saisie suffisante à l'opérateur.

Bien que l'on ait décrit dans ce qui précède et représenté sur les dessins les caractéristiques essentielles de l'invention appliquées à un mode de réalisation préféré de celle-ci, il est évident que l'homme de l'art peut y apporter toutes modifications de forme ou de détail qu'il juge utiles, sans pour autant sortir du cadre de ladite invention.

## Revendications

1. Elément d'impression amovible pour imprimante à marteau de frappe, du type constitué par une roue (2) à languettes porte-caractères radiales (27) et une cartouche (1) enfermant presque complétement la roue (2), cette dernière étant mobile axialement dans la cartouche (1) et repoussée élastiquement par un ressort (48) vers l'une (6) des faces de la cartouche (1), ledit élément d'impression étant caractérisé en ce que:
ladite face (6) de la cartouche (1) comporte une ouverture d'orientation (7) de forme asymétrique et la face de la roue (2) qui lui est adjacente comporte un élément d'orientation en relief (29) de forme complémentaire à celle de ladite ouverture d'orientation (7) et situé en regard de cette dernière, ledit élément d'orientation en relief (29) étant destiné à s'emboîter dans ladite ouverture d'orientation (7) sous la poussée dudit ressort (48) et bloquer ainsi la roue (2) à l'intérieur de la cartouche (1) dans une position angulaire invariable prédéterminée autour de son axe, lorsque l'élément d'impression n'est pas utilisé pour l'impression, ledit élément d'orientation en relief (29) se dégageant de ladite ouverture d'orientation (7) lorsque la roue (2) est écartée de ladite face (6) de la cartouche pour l'impression.

2. Elément d'impression selon la revendication 1, caractérisé en ce que ladite roue (2) comporte un moyeu central (26) en forme de coupelle, dont est solidaire ledit élément d'orientation en relief (29).

3. Elément d'impression selon la revendication 2 caractérisé en ce que ledit élément d'orientation en relief (29) se trouve sur la face convexe du moyeu central (26).

4. Elément d'impression selon la revendication 3 caractérisé en ce que les caractères (28) portés par lesdites languettes (27) sont situés aux extrémités libres de ces dernières, du côté de la face concave du moyeu central (26).

5. Elément d'impression selon la revendication 3 ou 4, caractérisé en ce que ledit moyeu central (26) présente, sur sa face concave, un têton (46) centré sur l'axe de rotation de la roue (2).

6. Elément d'impression selon la revendication 5 caractérisé en ce que la hauteur dudit têton (46) est supérieure à la profondeur du creux du moyeu (26) et en ce que l'extrémité (50) dudit têton (46) est sphérique.

7. Elément d'impression selon l'une quelconque des revendications 1 à 6, caractérisé en ce que ledit élément d'orientation en relief (29) présente un enfoncement (30).

8. Elément d'impression selon la revendication 7 caractérisé en ce qu'une zone en relief (31), en forme de couronne circulaire centrée sur l'axe de rotation de la roue (2), s'étend à partir du fond dudit enfoncement (30).

9. Elément d'impression selon la revendication 8 caractérisé en ce que le creux central (32) de ladite zone (31) en forme de couronne circulaire a une profondeur supérieure à celle dudit enfoncement (30).

10. Elément d'impression selon l'une quelconque des revendications 7 à 9, caractérisé en ce qu'une ouverture (41), décentrée par rapport à l'axe de rotation de la roue (2), est ménagée dans ledit enfoncement (30).

11. Elément d'impression selon l'une quelconque des revendications 1 à 10 caractérisé en ce que ladite face (6) de la cartouche (1) constitue la face avant lorsque la cartouche est installée sur une imprimante, ladite face avant étant réunie à une face arrière (5) par deux faces latérales (9, 10), l'un (13, 14, 15) des côtés de la cartouche (1) restant ouvert pour permettre l'introduction et le retrait de la roue (2).

12. Elément d'impression selon la revendication 11 caractérisé en ce que ledit côté ouvert (13, 14, 15) correspond au bas de la cartouche (1), lorsque celle-ci est installée sur une imprimante.

13. Elément d'impression selon la revendication 12, caractérisé en ce que ladite face avant (6) comporte une ouverture (8) pour, le passage du marteau de frappe de l'imprimante.

14. Elément d'impression selon la revendication 12 ou 13 caractérisé en ce qu'un écran guide-papier (24) est solidaire de ladite face arrière (5) de la cartouche (1).

15. Elément d'impression selon l'une quelconque des revendications 12 à 14 caractérisé en ce qu'il comporte un guide-ruban (21) adjacent à la partie supérieure de ladite face avant (6).

16. Elément d'impression selon la revendication 15 caractérisé en ce que ladite face avant (6) et lesdites faces latérales (9, 10) forment ensemble un boîtier (4), lequel présente des éléments de support internes pour supporter ledit guide-ruban (21).

17. Elément d'impression selon l'une quelconque des revendications 12 à 16 caractérisé en ce que les coins inférieurs (13, 14) desdites faces avant (6) et arrière (5), adjacents audit côté ouvert, sont coupés.

18. Elément d'impression selon l'une quelconque des revendications 14 à 17, caractérisé en ce que ledit écran guide-papier (24) présente une fenêtre (25) pour le passage de l'extrémité des languettes porte-caractères (27), laquelle fenêtre (25) est située en regard de l'ouverture (8) qui permet le passage du marteau de frappe.

19. Elément d'impression selon la revendication 18 caractérisé en ce que la partie supérieure de la face avant (6) de la cartouche (1) comporte deux rampes ascendantes (16, 17) commençant chacune près d'une face latérale (9, 10) et se terminant sur l'ouverture (8) qui permet le passage du marteau de frappe.

20. Elément d'impression selon la revendication 19, caractérisé en ce que lesdites faces avant (6), arrière (5) et latérales (9, 10) de la cartouche (1) sont telles que la seule zone de la roue (2) restant accessible à l'opérateur, est celle se trouvant en regard de ladite ouverture d'orientation (7).

21. Elément d'impression selon l'une quelconque des revendications 11 à 20, caractérisé en ce que la face arrière (5) de la cartouche (1) comporte des moyens de retenue (52) pour retenir ledit ressort (48) dans une position prédéterminée par rapport à l'ouverture d'orientation (7).

22. Elément d'impression selon la revendication 21, caractérisé en ce que lesdites faces avant (6) et arrière (5) sont espacées l'une de l'autre d'une distance telle que ledit ressort (48) vient s'appuyer sur la face avant (6) de la cartouche (1), lorsque celle-ci ne contient pas de roue (2), ladite face avant (6) contribuant alors à maintenir le ressort (48) dans lesdits moyens de retenue (52).

23. Elément d'impression selon la revendication 21 ou 22 caractérisé en ce que lesdits moyens de retenue (52) sont constitués par un enfoncement dans ladite face arrière (5).

24. Elément d'impression selon la revendication 23, caractérisé en ce que ledit enfoncement (52) est situé en regard de l'ouverture d'orientation (7).

25. Elément d'impression selon la revendication 24 caractérisé en ce que ledit ressort (48) est une lame flexible présentant une partie centrale courbée (51) qui s'étend vers ladite ouverture (7), et dont les extrémités (57, 58) sont placées dans l'enfoncement (52) de la face arrière (5) de la cartouche.

26. Elément d'impression selon la revendication 25 caractérisé en ce que ladite lame flexible (48) s'étend dans une direction parallèle à celle de l'introduction et du retrait de la roue (2) dans la cartouche (1).

27. Elément d'impression selon la revendication 26 caractérisé en ce que la largeur de la lame flexible (48), au moins dans sa partie en regard de l'ouverture d'orientation (7) est supérieure à celle de ladite ouverture (7).

28. Elément d'impression selon la revendication 6 et l'une quelconque des revendications 21 à 27 caractérisé en ce que ledit têton (46) s'appuie sur ledit ressort (48), ce dernier servant ainsi de portée pour la rotation de la roue (2), lors des opérations d'impression.

## Claims

1. A detachable print element for a print hammer printer, of the type comprised of a print wheel (2) with radially-extended type petals (27) and a cartridge (1) enclosing almost completely the print wheel (2), the latter being axially mobile in cartridge (1) and being flexibly urged by a spring (48) to one (6) of the sides of cartridge (1), said print element being characterized in that:
said side (6) of the cartridge (1) has an asymmetrically-shaped orientation opening (7) and the side of print wheel (2) adjacent thereto includes an orientation protrusion (29) of a shape complementary to that of said orientation opening (7) and facing the latter, said orientation protrusion (29) being intended to come into engagement with said orientation opening (7) under the influence of said spring (48), thereby latching print wheel (2) inside the cartridge (1) into a predetermined invariable angular position about its axis when the print element is not used for printing, said orientation protrusion (29) being released from said orientation opening (7) when the print wheel (2) is withdrawn from said side (6) of the cartridge for printing.

2. A print element according to claim 1, characterized in that said print wheel (2) includes a central dish-shaped hub (26) with which said orientation protrusion (29) is integral.

3. A print element according to claim 2, characterized in that said orientation protrusion (29) is on the convex side of the central hub (26).

4. A print element according to claim 3, characterized in that the types (28) carried by said petals (27) are positioned on the free extremities of the latter, on the concave side of the central hub (26).

5. A print element according to claim 3 or 4, characterized in that said central hub (26) has, on its concave side, a stud (46) centred about the axis of rotation of the print wheel (2).

6. A print element according to claim 5, characterized in that the height of said stud (46) is greater than the depth of the hollow of hub (26) and in that the head (50) of said stud (46) is spherical.

7. A print element according to any one of claims 1 to 6, characterized in that said orientation protrusion (29) has a depression (30).

8. A print element according to claim 7, characterized in that a cylindrical protrusion (31) centred about the axis of rotation of print member (2), extends from the bottom of said depression (30).

9. A print element according to claim 8, characterized in that the central hollow (32) of said cylindrical protrusion (31) is of a depth greater than that of said depression (30).

10. A print element according to any one of claims 7 to 9, characterized in that an opening (41), eccentric with respect to the axis of rotation of the print wheel (2), is made in said depression (30).

11. A print element according to any one of claims 1 to 10, characterized in that said side (6) of the cartridge (1) is the front when the cartridge is set on a printer, said front being connected to a back (5) by two sides (9, 10), one (13, 14, 15) of the edges of the cartridge (1) remaining open for the introduction and removal of the print wheel (2).

12. A print element according to claim 11, characterized in that said open edge (13, 14, 15) corresponds to the bottom of cartridge (1) when the latter is set on a printer.

13. A print element according to claim 12, characterized in that said front (6) has an opening (8) for accommodating the print hammer of the printer.

14. A print element according to claim 12 or 13, characterized in that a cardholder (24) is integral with said back (5) of the cartridge (1).

15. A print element according to any one of claims 12 to 14, characterized in that it includes a ribbon-guide (21) adjacent the upper portion of said front (6).

16. A print element according to claim 15, characterized in that said front (6) and said sides (9, 10) form together a housing (4) which has internal support elements for supporting said ribbon-guide (21).

17. A print hammer according to any one of claims 14 to 16, characterized in that the lower edges (13, 14) of said front (6) and back (5), adjacent said open side, are tapered.

18. A print element according to any one of claims 14 to 17, characterized in that said cardholder (24) has an opening (25) for accommodating the ends of the type petals (27), which opening (25) faces the opening (8) which accommodates the print hammer.

19. The print element according to claim 18, characterized in that the upper portion of the front (6) of the cartridge (1) has two ramps (16, 17) each of which starts near a side (9, 10) and terminates at the opening (8) accommodating the print hammer.

20. A print element according to claim 19, characterized in that said front (6), back (5) and sides (9, 10) of cartridge (1) are such that the only zone of the print wheel (2) accessible to the operator is the one that faces said orientation opening (7).

21. A print element according to any one of claims 11 to 20, characterized in that the back (5) of the cartridge (1) has retention means (52) for retaining said spring (48) in a predetermined position with respect to the orientation opening (7).

22. A print element according to claim 21, characterized in that said front (6) and back (5) are spaced from each other so that said spring (48) is urged against the front (6) of the cartridge (1) when the latter has no print member (2), said front (6), then being effective to retain the spring (48) in said retention means (52).

23. A print element according to claim 21 or 22, characterized in that said retention means (52) are constituted by a depression in said back (5).

24. A print element according to claim 23, characterized in that said depression (52) faces the orientation opening (7).

25. A print element according to claim 24, characterized in that the spring (48) is a leaf spring with a central bow (51) extending towards said opening (7), the ends (57, 58) of which are located in the depression (52) in the back (5) of the cartridge (1).

26. A print element according to claim 25, characterized in that said spring (48) extends in a direction parallel to that for the introduction or removal of the print wheel (2) into or from the cartridge (1).

27. A print element according to claim 26, characterized in that the width of said spring (48), at least in its portion facing the orientation opening (7), is greater than that of said opening (7).

28. A print element according to claim 6 and to any one of claims 21 to 27, characterized in that said stud (46) bears against said opening (48), the latter, therefore, acting as a bearing surface for the rotation of the print wheel (2) during printing operations.

## Patentansprüche

1. Abnehmbares Druckelement für Hammerdrucker mit einem Rad mit radialen Buchstabenträgern (27) und einer Kassette (1), die das Rad (2) fast ganz umfaßt, wobei letzteres sich axial in der Kassette (1) bewegen kann und durch eine Feder (48) elastisch gegen eine der Seiten (6) der Kassette (1) gedrückt wird, dadurch gekennzeichnet, daß die Seite (6) der Kassette (1) mit einer asymmetrischen Ausrichtöffnung (7) versehen ist, und daß die angrenzende Seite des Rades (2) mit einem erhabenen Ausrichtelement (29) versehen ist, dessen Form zu derjenigen der Ausrichtöffnung (7) komplementär ist, und sich dieser gegenüber befindet, wobei dieses erhabene Ausrichtelement (29) durch den Druck der Feder (48) in die Ausrichtöffnung (7) einzudringen vermag und auf diese Weise das Rad (2) im innern der Kassette (1) in einer vorbestimmten unveränderlichen Winkelposition um seine Achse zu blockieren vermag, wenn das Druckelement nicht zum Drucken benützt wird, wobei sich das erhabene Ausrichtelement (29) von der Ausrichtöffnung (7) dann löst, wenn das Rad (2) von der Seite (6) der Kassette zum Drucken abgehoben wird.

2. Druckelement gemäß Patentanspruch 1, dadurch gekennzeichnet, daß das Rad (2) mit einer schalenförmigen Nabe (26) versehen ist, mit der das erhabene Ausrichtelement (29) fest verbunden ist.

3. Druckelement gemäß Patentanspruch 2, dadurch gekennzeichnet, daß sich das erhabene Ausrichtelement (29) auf der konvex gewölbten Seite der Nabe (26) befindet.

4. Druckelement gemäß Patentanspruch 3, dadurch gekennzeichnet, daß die auf den Buchstabenträgern (27) angebrachten Zeichen (28) an deren freien Enden an der konkav gewölbten Seite der Nabe (26) angeordnet sind.

5. Druckelement gemäß Patentanspruch 3 bzw. 4, dadurch gekennzeichnet, daß die Nabe (26) an der konkav gewölbten Seite einen Zapfen (46) aufweist, der auf der Rotationsachse des Rades (2) zentriert ist.

6. Druckelement gemäß Patentanspruch 5, dadurch gekennzeichnet, daß die Höhe des Zapfens (46) größer ist als die Vertiefung der Nabe (26), und daß das Ende (50) des Zapfens (46) kugelförmig ist.

7. Druckelement gemäß irgend einem der Patentansprüche 1 bis 6, dadurch gekennzeichnet, daß das erhabene Ausrichtelement (29) mit einer Vertiefung (30) versehen ist.

8. Druckelement gemäß Patentanspruch 7, dadurch gekennzeichnet, daß sich an dem tiefsten Teil der Vertiefung (30) eine erhabene Zone (31) befindet, die die Form einer Krone aufweist, die auf die Rotationsachse des Rades (2) zentriert ist.

9. Druckelement gemäß Patentanspruch 8, dadurch gekennzeichnet, daß die Tiefe der zentralen Bohrung (32) der kronenförmigen Zone (31) größer ist ais diejenige der Vertiefung (30).

10. Druckelement gemäß irgend einem der Patentansprüche 7 bis 9, dadurch gekennzeichnet, daß die Vertiefung (30) mit einer in Bezug auf die Rotationsachse des Rades (2) außermittigen Öffnung (41) versehen ist.

11. Druckelement gemäß irgend einem der Patentansprüche 1 bis 10, dadurch gekennzeichnet, daß die Seite (6) der Kassette (1) die Vorderseite bildet, wenn die Kassette an einem Drucker angebaut ist, wobei die vordere Seite durch zwei Seitenteile (9, 10) mit einer Rückseite (5) verbunden ist, und eine (13, 14, 15) der Seiten der Kassette (1) für das Einsetzen und das Entnehmen des Rades (2) offen bleibt.

12. Druckelement gemäß Patentanspruch 11, dadurch gekennzeichnet, daß die offene Seite (13, 14, 15) dem unteren Teil der Kassette (1) entspricht, wenn diese an einem Drucker angebaut ist.

13. Druckelement gemäß Patentanspruch 12, dadurch gekennzeichnet, daß die Vorderseite (6) mit einer Öffnung (8) zur Durchführung des Hammers des Druckers versehen ist.

14. Druckelement gemäß Patentanspruch 12 bzw. 13, dadurch gekennzeichnet, daß eine Papierführung (24) fest mit der Rückseite (5) der Kassette (1) verbunden ist.

15. Druckelement gemäß irgend einem der Patentansprüche 12 bis 14, dadurch gekennzeichnet, daß es am oberen Teil der Vorderseite (6) mit einer Bandführung (21) versehen ist.

16. Druckelement gemäß Patentanspruch 15, dadurch gekennzeichnet, daß die Vorderseite (6) und die Seitenteile (9, 10) zusammen ein Gehäuse (4) bilden, das mit innenliegenden Halterungselementen zur Halterung der Bandführung (21) versehen ist.

17. Druckelement gemäß irgend einem der Patentansprüche 12 bis 16, dadurch gekennzeichnet, daß die an der offenen Seite angrenzenden unteren Ecken (13, 14) der Vorderseite (6) und der Rückseite (5) abgeschrägt sind.

18. Druckelement gemäß einem der Patentansprüche 14 bis 17, dadurch gekennzeichnet, daß die Papierführung (24) mit einer Öffnung (25) zur Durchführung des Endes der Buchstabenträger (27) versehen ist, wobei sich diese Öffnung (25) gegenüber der Öffnung (8) zur Durchführung des Hammers befindet.

19. Druckelement gemäß Patentanspruch 18, dadurch gekennzeichnet, daß der obere Teil der Vorderseite (6) der Kassette (1) mit zwei ansteigenden Rampen (16, 17) versehen ist, die jeweils in der Nähe eines Seitenteils (9, 10) beginnen und bei der Öffnung (8) enden, die den Durchtritt des Hammers erlaubt.

20. Druckelement gemäß Patentanspruch 19, dadurch gekennzeichnet, daß die Vorderseite (6), die Rückseite (5) und die Seitenteile (9, 10) der Kassette (1) so gestaltet sind, daß nur der gegenüber der Ausrichtöffnung (7) befindliche Bereich des Rades (2) für die Bedienungsperson zugänglich ist.

21. Druckelement gemäß irgend einem der Patentansprüche 11 bis 20, dadurch gekennzeichnet, daß die Rückseite (5) der Kassette (1) mit Haltevorrichtungen (52) zum Halten der Feder (48) in einer vorbestimmten Position in Bezug auf die Ausrichtöffnung (7) versehen ist.

22. Druckelement gemäß Patentanspruch 21, dadurch gekennzeichnet, daß die Vorderseite (16) und die Rückseite (15) so weit voneinander entfernt sind, daß die Feder (48) an der Vorderseite (6) der Kassette (1) anliegt, wenn diese nicht mit einem Rad (2) versehen ist, wobei die Vorderseite (6) dann dazu beiträgt, die Feder (48) in den Haltevorrichtungen (52) zu halten.

23. Druckelement gemäß Patentanspruch 21 bzw. 22 dadurch gekennzeichnet, daß die Haltevorrichtungen (52) durch eine Vertiefung in der Rückseite (5) gebildet sind.

24. Druckelement gemäß Patentanspruch 23, dadurch gekennzeichnet, daß die Vertiefung (52) sich gegenüber der Ausrichtöffnung (7) befindet.

25. Druckelement gemäß Patentanspruch 24, dadurch gekennzeichnet, daß die Feder (48) eine flexible Lamelle mit einem zur Öffnung (7) hinreichenden gewölbten mittleren Teil (51) ist, deren Enden (57, 58) sich in der Vertiefung (52) der Rückseite (5) der Kassette befinden.

26. Druckelement gemäß Patentanspruch 25, dadurch gekennzeichnet, daß die flexible Lamelle (48) parallel zur Einführungs- und Entnahmerichtung des Rades (2) in die Kassette (1) verläuft.

27. Druckelement gemäß Patentanspruch 26, dadurch gekennzeichnet, daß die Breite der flexiblen Lamelle (48), zumindest an dem Teil, der der Ausrichtöffnung (7) gegenüberliegt, größer ist als diejenige der Öffnung (7).

28. Druckelement gemäß Patentanspruch 6 und. irgend einem der Patentansprüche 21 bis 27, dadurch gekennzeichnet, daß der Zapfen (46) an der Feder (48) anliegt, wobei diese beim Druck als Auflage für die Drehung des Rades (2) dient.
